# EUROPÄISCHE PATENTANMELDUNG

(11) **EP 4 628 695 A1**
(43) Veröffentlichungstag der Anmeldung: **08.10.2025**
(21) Anmeldenummer: 25164457.1
(22) Anmeldetag: 18.03.2025
(51) Int. Cl.: E06B 1/52, E06B 3/263

(54) **KABELTRÄGERPROFIL**

(30) Priorität: 18.03.2024 DE 202024101349 U; 18.03.2024 LU 506609
(71) Anmelder: HYDRO EXTRUDED SOLUTIONS AS, 0283 Oslo (NO)
(72) Erfinder: Eickhoff, Heiner, 0283 OSLO (NO); Brüderl, Dietmar, 0283 OSLO (NO); Schick, Sven, 0283 OSLO (NO)
(74) Vertreter: Eisenführ Speiser

(57) **Zusammenfassung**

Kabelträgerprofil zum Einsatz in eine Profilkammer eines Profils einer Tür, eines Fensters oder eines Rahmens mit einer Rückwand und einer Vorderwand, wobei die Vorderwand des Kabelträgerprofils ausgebildet ist, sich gegen eine einer Tür- oder Fensteröffnung zugewandte Seite des Profils abzustützen und wobei an der Rückwand mindestens eine Aufnahme für mindestens ein Kabel angeordnet ist und Rückwand und Vorderwand durch mindestens einen Verbindungssteg verbunden sind.

## Beschreibung

Die Erfindung betrifft ein Kabelträgerprofil, ein Profil, eine Tür, ein Fenster und einen Rahmen. Schlösser und weitere Mechanismen an Türen werden zunehmend elektrisch betreiben und mit Hilfe von Kabeln an einen Motor angeschlossen.

Im Stand der Technik werden derartige Kabel bei der Verwendung in Profilen und Profilrahmen für Türen, Fenster oder Rahmen ungeschützt in eine Profilkammer des Profils gelegt.

Hier setzt die Erfindung an, deren Aufgabe es ist eine sichere und einfach zu installierende Kabelführung bereitzustellen.

Diese Aufgabe wird gemäß einem ersten Aspekt gelöst durch ein Kabelträgerprofil zum Einsatz in eine Profilkammer eines Profils einer Tür, eines Fensters oder eines Rahmens mit einer Rückwand und einer Vorderwand. Dabei ist die Vorderwand des Kabelträgerprofils ausgebildet, sich gegen eine einer Tür- oder Fensteröffnung zugewandten Seite des Profils abzustützen. An der Rückwand ist mindestens eine Aufnahme für mindestens ein Kabel angeordnet und Rückwand und Vorderwand sind durch mindestens einen Verbindungssteg verbunden.

Der Erfindung liegt die Erkenntnis zu Grunde, dass über ein Kabelträgerprofil mit einer Aufnahme für Kabel, Kabel in definierten Positionen verlegt werden und damit sicher und zugleich von außen unsichtbar in einem Profil verlegt werden können. Dabei liegt der Erfindung auch die Erkenntnis zu Grunde, dass in bestehenden Lösungen Kabel schwierig zu verlegen sind und dass sie nach der Montage ungeschützt und in undefinierter Lage verbleiben. Dies stellt ein Risiko dar, insbesondere wenn die Installation mit Hilfe von Schrauben durchgeführt wird. Dabei kann das Kabel stark beschädigt werden. Mit Hilfe des Kabelträgerprofils können die Kabel auch außerhalb des Profils vormontiert werden und so dann als Vollmontage einfach eingesteckt werden, wobei die Kabel und auch daran angebrachte Kabelstecker bereits gesichert an der richtigen Stelle sitzen. Nicht zuletzt führt dies auch zu Zeitersparnis bei der Montage. Die Aufnahme stellt dabei eine im Kabelträgerprofil integrierte Kabelführung bereit. Gleichzeitig bietet ein Kabelträgerprofil verbesserte Befestigungsmöglichkeiten für Schlösser und andere Funktionsteile. Darüber hinaus liegt der Erfindung auch die Kenntnis zu Grunde, dass ein Kabelträgerprofil positive Wirkungen auf die Wärmedämmung in einem thermisch getrennten Profil haben kann.

Nachfolgend werden Ausführungsbeispiele des erfindungsgemäßen Kabelträgerprofils beschrieben.

Die Aufnahme des Kabelträgerprofils kann zur Aufnahme nur eines oder auch mehrerer Kabel ausgeführt sein. Darüber hinaus können auch mehrere Aufnahmen an der Rückwand angeordnet sein. Somit erlaubt das neue Kabelträgerprofil, zwei oder mehr elektrische Leitungen zu führen. Dies ermöglicht es auch, mehrere Motoren über die in der mindestens einen Aufnahme geführten Kabel zu verbinden und somit auch Motoren für zusätzliche elektrische Geräte neben einem elektrischen Schloss anzuschließen.

Die Aufnahme kann beispielsweise kann Kabelschellen umfassen.

Bevorzugt ist die mindestens eine Aufnahme an einer Innenseite der Rückwand angeordnet ist. Bei dieser Anordnung der Aufnahme liegen die Kabel in einem Innenbereich des Kabelträgerprofils. Die mindestens eine Aufnahme kann aber auch an einer Außenseite der Rückwand angeordnet sein. Bei dieser Anordnung liegen die Kabel an der Außenseite des Kabelträgerprofil auf einer im montierten Zustand dem Profil zugewandten Seite. Es ist auch möglich mindestens eine Aufnahme an der Innenseite und mindestens eine Aufnahme an der Außenseite anzuordnen.

In einer Ausführungsform ist der mindestens eine Verbindungssteg mittig angeordnet und weist bevorzugt ein Hohlkammerprofil auf. In einer Ausführungsform weist das Hohlkammerprofil genau eine Hohlkammer auf. Alternativ kann das Hohlkammerprofil auch mehrere Hohlkammern aufweisen. Insbesondere ist eine Ausgestaltung bevorzugt, bei der das Hohlkammerprofil eine zentrale Hohlkammer und zwei seitliche Hohlkammern aufweist, wobei die zentrale Hohlkammer bevorzugt ein Schraubkanal ist. Der Schraub-kanal kann beispielsweise dazu dienen, Beschlagkomponenten zu befestigen. In einer solchen Ausführungsform kann auch das Profil über den Schraubkanal in der Mitte des Kabelträgerprofils am Kabelträgerprofil fixiert werden.

Das Kabelträgerprofil kann somit auch eine zusätzliche Funktion für die Befestigung der Schlösser übernehmen. Der Schraubkanal bietet eine Befestigungsmöglichkeit für Schlösser. Das Kabelträgerprofil übernimmt hier auch die Funktion der sonst üblichen Befestigungsmittel in Bereichen, in denen eine Isolierung eines thermisch getrennten Profils weggefräst werden muss, um Platz für das Schloss zu schaffen. Das eingefügte Kabelträgerprofil gibt hier auch Flexibilität in Bezug auf die Stelle, an der die Befestigung erfolgen soll, da der Schraubenkanal bevorzugt entlang des gesamten Kabelverläuft.

Die mindestens eine Aufnahme ist bevorzugt beabstandet vom Schraubkanal angeordnet, damit ist weiter sichergestellt, dass die in der Aufnahme verlegten Kabel in einem Bereich positioniert sind, in den normalerweise keine Schrauben eindringen können.

Bevorzugt weist das Kabelträgerprofil an der Vorderwand eine Tasche für ein Beschlag-teil aufweist. Dabei ist weiter bevorzugt eine Hohlkammer, insbesondere in Form eines Schraubkanals, des Verbindungsstegs an der Tasche für ein Beschlagteil angeordnet. In einer solchen Ausführungsform kann ein Beschlagteil in der Tasche angeordnet und durch diese bereits bei der Montage in Position gehalten werden und dieses Beschlagteil beispielsweise über Schrauben im Schraubkanal des Kabelträgerprofils befestigt werden.

In einer Ausführungsform ist die mindestens eine Aufnahme im Bereich eines seitlichen Randes des Kabelträgerprofils angeordnet. Da mittig häufig eine Befestigung des Rahmens am Bauwerk erfolgt, bei deren Ausführung gebohrt und geschraubt wird, sorgt dies für eine besonders sichere Anordnung des mindestens einen Kabels.

Das Kabelträgerprofil kann symmetrisch ausgebildet sein. Dabei weist es bevorzugt mindestens zwei Aufnahmen auf. Die Aufnahmen können sowohl durchgängig über die gesamte Länge des Kabelträgerprofils ausgebildet sein, als auch Unterbrechungen aufweisen.

Auf einer Außenseite der Rückwand kann mindestens eine Stütze zur Abstützung am Profil ausgebildet sein.

In einer Ausführungsform weist die Rückwand mindestens einen seitlichen Vorsprung zum Eingriff in eine Nut oder einen Vorsprung des Profils auf. In einer weiteren Ausführungsform weist die Vorderwand mindestens einen seitlichen Vorsprung zum Eingriff in eine Nut oder einen Vorsprung des Profils auf. Damit kann das Kabelträgerprofil bereits während der Montage sicher am Profil angeordnet werden.

Ein weiterer Vorteil einer solchen Außenkontur ist, dass das Kabelträgerprofil gut eingespannt werden kann, um eine Bearbeitung von allen Seiten durchzuführen. Es ist dabei sowohl möglich die Bearbeitung separat also auch zusammen mit dem Profil, in dem es später verwendet wird, durchzuführen.

Die Vorderwand kann auch zwei Schenkel aufweisen.

Bevorzugt weist das Kabelträgerprofil mindestens ein Polymer auf, bevorzugt Polyamid, Polyvinylchlorid, Acrylnitril-Butadien-Styrol-Copolymer oder Acrylnitril-Styrol-Acrylat-Copolymer. Weiter bevorzugt besteht das Kabelträgerprofil aus mindestens einem Polymer, bevorzugt aus Polyamid, Polyvinylchlorid, Acrylnitril-Butadien-Styrol-Copolymer oder Acrylnitril-Styrol-Acrylat-Copolymer. Diese Materialien ermöglichen eine leichte Bearbeitung sowie gute mechanische Eigenschaften, insbesondere Stabilität, des Kabelträgerprofils. Insbesondere bei der Nutzung von Polymerwerkstoffen hat das Kabelträgerprofil auch einen positiven Effekt auf die Wärmedämmung im Bereich von thermisch getrennten Profilen. So konnte der Wärmedurchgangskoeffizient im Rahmen von Tests bei Verwendung eines Kabelträgerprofils aus Acrylnitril-Butadien-Styrol-Copolymer um 10 % gesenkt werden im Vergleich zu demselben Profil ohne Kabelträgerprofil.

Die Erfindung betrifft weiter ein Kabelträgerprofil, bei dem in der Aufnahme mindestens ein Kabel, bevorzugt ein Kabelbaum oder Kabelstrang, angeordnet ist, also ein bereits vormontiertes Kabelträgerprofil mit mindestens einem Kabel, das somit einfach in das zugehörige Profil montiert werden kann.

Gemäß einem zweiten Aspekt betrifft die Erfindung ein Profil für eine Tür, ein Fenster oder einen Rahmen mit einem in einer Profilkammer des Profils angeordneten Kabelträgerprofil gemäß dem ersten Aspekt der Erfindung.

Bevorzugt ist das Profil als thermisch getrenntes Profil mit metallischen Schalen und einer dazwischen angeordneten, insbesondere zweiteiligen, Isolierung ausgebildet ist. In einer Ausführungsform ist die Form der Vorderwand des Kabelträgerprofils ausgebildet, eine der Tür- oder Fensteröffnung zugewandten Isolierung aufzunehmen.

In einer Ausführungsform des Profils ist eine der Tür- oder Fensteröffnung zugewandte Isolierung im Wesentlichen in Form eines gleichschenkligen Trapezes ausgebildet, wobei die Schenkel des Trapezes der Profilkammer zugewandt sind und zwei Schenkel der Vorderwand des Kabelträgerprofils an den Schenkeln des Trapezes anliegen, wobei bevorzugt die Tasche für ein Beschlagteil an einer Grundseite des Trapezes angeordnet ist. In einer Ausführungsform ist das Kabelträgerprofil mit dem Profil verschraubt.

Gemäß einem dritten Aspekt betrifft die Erfindung eine Tür, ein Fenster oder einen Rahmen umfassend ein Profil gemäß dem zweiten Aspekt der Erfindung.

Das Profil gemäß dem zweiten Aspekt sowie die Tür, das Fenster oder der Rahmen gemäß dem dritten Aspekt der Erfindung teilen die Vorteile und Ausführungsformen des Kabelträgerprofils gemäß dem ersten Aspekt der Erfindung.

Nachfolgend werden weitere Ausführungsformen beispielhaft anhand der Zeichnungen erläutert. Dabei zeigen
Fig. 1 eine Schnittdarstellung einer Ausführungsform eines Kabelträgerprofils gemäß dem ersten Aspekt der Erfindung;
Fig. 2 eine Schnittdarstellung einer Ausführungsform eines Profils gemäß dem zweiten Aspekt der Erfindung mit dem Kabelträgerprofil der Fig. 1;
Fig. 3 in vier Teilfiguren A bis D eine weitere Ausführungsform eines Profils gemäß dem zweiten Aspekt der Erfindung.

In der nachfolgenden Beschreibung von Ausführungsbeispielen beziehen sich ähnliche Bezugszeichen in der Regel auf ähnliche Elemente.

Fig. 1 zeigt in einer Schnittdarstellung eine Ausführungsform eines Kabelträgerprofils 100 zum Einsatz in eine Profilkammer eines Profils einer Tür, eines Fensters oder eines Rahmens gemäß dem ersten Aspekt der Erfindung. Das Kabelträgerprofil 100 verfügt über eine Rückwand 110 und eine Vorderwand 120. Die Vorderwand 120 des Kabelträgerprofils 100 ist ausgebildet, sich gegen eine einer Tür- oder Fensteröffnung zugewandte Seite des Profils 1000 abzustützen. Das Kabelträgerprofil 100 weist außerdem an der Vorderwand eine Tasche 140 für ein Beschlagteil auf.

An der Rückwand 110 sind in der gezeigten Ausführungsform zwei Aufnahmen 115 für Kabel angeordnet. In der gezeigten Ausführungsform sind zwei Kabelstränge 500 bereits vormontiert, was die spätere Montage im Profil erleichtert. Die Aufnahmen 115 sind an einer Innenseite der Rückwand 110 und jeweils im Bereich eines seitlichen Randes des Kabelträgerprofils angeordnet. Damit sind die Kabel sicher gehalten und außerhalb von gängigen Montagebereichen angeordnet, in denen beispielsweise Schrauben in das Kabelträgerprofil eindringen können.

Die Rückwand 110 und die Vorderwand 120 sind in der gezeigten Ausführungsform durch einen Verbindungssteg 130 verbunden. Dieser Verbindungssteg 130 ist mittig angeordnet ist und weist in der gezeigten Ausführungsform sowohl eine zentrale Hohlkammer 135 in Form eines Schraubkanals als auch zwei seitliche Hohlkammern 136 auf.

Die zentrale Hohlkammer 135 des Verbindungsstegs ist in der gezeigten Ausführungsform an der Tasche 140 für ein Beschlagteil angeordnet. Das Kabelträgerprofil 100 ist hier symmetrisch ausgebildet ist.

Auf einer Außenseite der Rückwand 110 sind zwei Stützen 112 zur Abstützung am Profil 1000 ausgebildet. Die Rückwand 110 weist hier außerdem zwei seitliche Vorsprünge 111 zum Eingriff in eine Nut oder einen Vorsprung des Profils auf.

Des Weiteren weist die Vorderwand 120 zwei seitliche Vorsprünge 121 zum Eingriff in eine Nut oder einen Vorsprung des Profils auf. Die seitlichen Vorsprünge 121 sind hier an den Enden zweier Schenkel 122 angeordnet.

Ein Vorteil der gezeigten Außenkontur ist, dass das Kabelträgerprofil gut eingespannt werden kann, um eine Bearbeitung von allen Seiten durchzuführen. Es ist dabei sowohl möglich die Bearbeitung separat also auch zusammen mit dem Profil, in dem es später verwendet wird, durchzuführen.

Das Kabelträgerprofil 100 ist in der hier gezeigten Ausführungsform aus Acrylnitril-Butadien-Styrol-Copolymer hergestellt. Alternativ können auch Polyamid, Polyvinylchlorid, Acrylnitril-Styrol-Acrylat-Copolymer oder andere Polymere verwendet werden. Neben einer leichten Bearbeitung sowie guten mechanischen Eigenschaften bietet die Nutzung von Polymerwerkstoffen auch einen positiven Effekt auf die Wärmedämmung im Bereich von thermisch getrennten Profilen. Der Wärmedurchgangskoeffizient U konnte im Rahmen von Tests bei Verwendung eines Kabelträgerprofils aus Acrylnitril-Butadien-Styrol-Copolymer um 10 % gesenkt werden im Vergleich zu demselben Profil ohne Kabelträgerprofil.

Fig. 2 zeigt eine Schnittdarstellung einer Ausführungsform eines Profils 1000 gemäß dem zweiten Aspekt der Erfindung mit dem Kabelträgerprofil 100 der Fig. 1. Das Profil 1000 für eine Tür, ein Fenster oder einen Rahmen umfasst eine Profilkammer 1100. In dieser Profilkammer 1100 ist ein Kabelträgerprofil 100 angeordnet. Das hier gezeigte Profil ist als thermisch getrenntes Profil mit metallischen Schalen 200, 300 und einer dazwischen angeordneten Isolierung 400, 410 ausgebildet. Die Isolierung ist hier zweiteilig aufgebaut und umfasst zwei Isolierungselemente. Die Form der Vorderwand 120 des Kabelträger-profils 100 ist hier ausgebildet, eine der Tür- oder Fensteröffnung zugewandten Isolierung 400 aufzunehmen.

Die der Tür- oder Fensteröffnung zugewandte Isolierung 400 ist hier im Wesentlichen in Form eines gleichschenkligen Trapezes ausgebildet. Die Schenkel 401 des Trapezes sind der Profilkammer 1100 zugewandt. Die zwei Schenkel 122 der Vorderwand 120 des Kabelträgerprofils 100 liegen im hier gezeigten montierten Zustand an den Schenkeln 401 des Trapezes an. An einer Grundseite 402 des Trapezes ist die Tasche 140 für ein Beschlagteil angeordnet.

Die beiden an der Rückwand 110 des Kabelträgerprofils angeordneten seitlichen Vorsprünge 111 greifen hier in Vorsprünge 202, 302 des Profils ein. Ebenso greifen die an der Vorderwand 120 des Kabelträgerprofils angeordneten seitlichen Vorsprünge 121 in Vorsprünge 201, 301 des Profils 1000 ein. Darüber ist das Kabelträgerprofil gut im Profil abgestützt. Die auf der Außenseite der Rückwand 110 des Kabelträgerprofils angeordneten zwei Stützen 112 können sich hier gegen eine Isolierung 410 des Profils 1000 abstützen.

Die Pfeile 700 der Fig. 2 zeigen die Richtung an, in der das Kabel verlegt werden muss. Das bedeutet, dass die Isolierung an dieser Stelle gefräst werden muss, um das Kabel zum Schloss zu führen, dass in der Fräsung aufgenommen wird. Das Rechteck 800 zeigt, wo die Fräsung vorgesehen ist.

Fig. 3 zeigt in vier Teilfiguren A bis D eine weitere Ausführungsform eines Profils 1000' gemäß dem zweiten Aspekt der Erfindung mit einer weiteren Ausführungsform eines Kabelträgerprofils 100'. '

Teilfigur A zeigt eine Vorderansicht eines Teils des Profils 1000. Das Profil 1000' für eine Tür, ein Fenster oder einen Rahmen umfasst wie auch das Profil 1000 der Fig. 2 eine hier nicht dargestellte Profilkammer. In dieser Profilkammer ist ein Kabelträgerprofil 100' angeordnet. Das hier gezeigte Profil 1000' ist als thermisch getrenntes Profil mit metallischen Schalen 200, 300 und einer dazwischen angeordneten Isolierung 400 ausgebildet. Die Isolierung ist hier zweiteilig aufgebaut und umfasst zwei Isolierungselemente, von denen nur die vordere der Tür- oder Fensteröffnung Isolierung hier dargestellt ist. Das Kabelträgerprofil 100' sowie ein hier nicht dargestelltes Schloss können über Schrauben 600 am Profil 1000' befestigt werden. In der Isolierung 400 befindet sich eine Fräsung 160 zur Aufnahme des Schlosses. Im Bereich der Fräsung 160 der Isolierung befindet sich auch eine Fräsung 150 im Kabelträgerprofil. Diese Fräsung 150 ist in Teilfigur B deutlicher zu erkennen. Das in den Teilfiguren C und D in Schnittdarstellungen dargestellte Kabelträgerprofil 100' verfügt über eine Rückwand 110 und eine Vorderwand 120. Die Vorderwand 120 des Kabelträgerprofils 100' ist ausgebildet, sich gegen die der Tür- oder Fensteröffnung zugewandte Isolierung 400 abzustützen und diese aufzunehmen und weist zwei Schenkel 122 auf. Das hier gezeigte Kabelträgerprofil 100' weist im Unterschied zum in Fig. 1 gezeigten nur eine Aufnahme 115 für ein Kabel 500 auf. Das Kabel 500 wird durch die Fräsung 150 zum Schloss geführt. Die Rückwand 110 und die Vorderwand 120 sind in der gezeigten Ausführungsform durch einen Verbindungssteg 130' verbunden. Der Verbindungssteg weist hier nur eine Hohlkammer 135 auf, diese ist als Schraubkanal ausgebildet.

### Bezugszeichenliste

- 100: Kabelträgerprofil
- 110: Rückwand
- 111: Vorsprung
- 112: Stütze
- 115: Aufnahme
- 120: Vorderwand
- 121: Vorsprung
- 122: Schenkel
- 130: Verbindungssteg
- 135: Hohlkammer
- 136: Hohlkammer
- 140: Tasche
- 200: Schale
- 201: Vorsprung
- 202: Vorsprung
- 300: Schale
- 301: Vorsprung
- 302: Vorsprung
- 400: Isolierung
- 401: Schenkel
- 402: Grundseite
- 410: Isolierung
- 500: Kabelstrang
- 700: Pfeil
- 800: Rechteck
- 1000: Profil
- 1000': Profil
- 100': Kabelträgerprofil
- 150: Fräsung
- 160: Fräsung
- 600: Schraube
- 1100: Profilkammer
- 130': Verbindungssteg

## Patentansprüche

1. Kabelträgerprofil (100) zum Einsatz in eine Profilkammer (1100) eines Profils (1000) einer Tür, eines Fensters oder eines Rahmens mit einer Rückwand (110) und einer Vorderwand (120), wobei die Vorderwand (120) des Kabelträgerprofils (100) ausgebildet ist, sich gegen eine einer Tür- oder Fensteröffnung zugewandte Seite des Profils (1000) abzustützen und wobei an der Rückwand (110) mindestens eine Aufnahme (115) für mindestens ein Kabel (500) angeordnet ist und Rückwand (110) und Vorderwand (120) durch mindestens einen Verbindungssteg (130) verbunden sind.

2. Kabelträgerprofil (100) nach Anspruch 1, bei dem die mindestens eine Aufnahme (115) an einer Innenseite oder an einer Außenseite der Rückwand (110) angeordnet ist.

3. Kabelträgerprofil (100) nach einem der vorstehenden Ansprüche, bei dem der mindestens eine Verbindungssteg (130) mittig angeordnet ist und insbesondere ein Hohlkammerprofil aufweist.

4. Kabelträgerprofil (100) nach Anspruch 3, bei dem der Verbindungsteg (130) ein Hohlkammerprofil mit genau einer Hohlkammer (135) aufweist oder, bei dem das Hohlkammerprofil eine zentrale Hohl-kammer (135) aufweist und zwei seitliche Hohlkammern (136) aufweist, wobei die zentrale Hohlkammer bevorzugt ein Schraubkanal ist.

5. Kabelträgerprofil (100) nach einem der vorstehenden Ansprüche, das an der Vorderwand eine Tasche (140) für ein Beschlagteil aufweist.

6. Kabelträgerprofil (100) nach einem der Ansprüche 3 bis 5, bei dem eine Hohlkammer (135) des Verbindungsstegs an der Tasche (140) für ein Beschlagteilangeordnet ist.

7. Kabelträgerprofil (100) nach einem der vorstehenden Ansprüche, das symmetrisch ausgebildet ist und insbesondere mindestens zwei Aufnahmen aufweist und/oder, bei dem die mindestens eine Aufnahme im Bereich eines seitlichen Randes des Kabelträgerprofils angeordnet ist.

8. Kabelträgerprofil (100) nach einem der vorstehenden Ansprüche, bei dem auf einer Außenseite der Rückwand (110) mindestens eine Stütze (112) zur Abstützung am Profil (1000) ausgebildet ist und/oder bei dem die Rückwand (110) mindestens einen seitlichen Vorsprung (111) zum Eingriff in eine Nut oder einen Vorsprung (202, 302) des Profils aufweist.

9. Kabelträgerprofil (100) nach einem der vorstehenden Ansprüche, bei dem die Vorderwand (120) mindestens einen seitlichen Vorsprung (121) zum Eingriff in eine Nut oder einen Vorsprung (201, 301) des Profils aufweist und/oder bei dem in der Aufnahme mindestens ein Kabel, bevorzugt ein Kabelbaum oder Kabelstrang, angeordnet ist.

10. Kabelträgerprofil (100) nach einem der vorstehenden Ansprüche, das ein Polymer aufweist, bevorzugt Polyamid, Polyvinylchlorid, Acrylnitril-Butadien-Styrol-Copolymer oder Acrylnitril-Styrol-Acrylat-Copolymer.

11. Profil (1000) für eine Tür, ein Fenster oder einen Rahmen mit einem in einer Profilkammer (1100) des Profils (1000) angeordneten Kabelträgerprofil (100) gemäß einem der vorstehenden Ansprüche.

12. Profil (1000) nach Anspruch 11, das als thermisch getrenntes Profil mit metallischen Schalen (200, 300) und einer dazwischen angeordneten, insbesondere zweiteiligen, Isolierung (400, 410) ausgebildet ist.

13. Profil (1000) nach Anspruch 11 oder 12, bei dem die Form der Vorderwand (120) des Kabelträgerprofils (100) ausgebildet ist, eine der Tür- oder Fensteröffnung zugewandten Isolierung (400) aufzunehmen.

14. Profil (1000) nach einem der Ansprüche 11 bis 13, bei dem eine der Tür- oder Fensteröffnung zugewandte Isolierung (400) im Wesentlichen in Form eines gleichschenk-ligen Trapezes ausgebildet ist, wobei die Schenkel (401) des Trapezes der Profilkammer (1100) zugewandt sind und zwei Schenkel (122) der Vorderwand (120) des Kabelträger-profils (100) an den Schenkeln (401) des Trapezes anliegen, wobei bevorzugt die Tasche (140) für ein Beschlagteil an einer Grundseite (402) des Trapezes angeordnet ist.

15. Tür, Fenster oder Rahmen umfassend ein Profil (1000) gemäß einem der Ansprüche 11 bis 14.
